# EUROPÄISCHE PATENTSCHRIFT

(11) **EP 0 131 673 B1**
(45) Veröffentlichungstag und Bekanntmachung des Hinweises auf die Patenterteilung: **28.10.1987**
(21) Anmeldenummer: 83710048.6
(22) Anmeldetag: 18.07.1983
(51) Int. Cl.: A47B 3/091

(54) **Tisch oder Sitzbank als rechteckiges, stapelbares Klappmöbel, insbesondere zur Verwendung im Gaststättengewerbe sowie ein Verfahren zu dessen partieller Herstellung**
Rectangular foldable and stackable table or bench and manufacturing process
Table ou banc rectangulaire, repliables et empilables et procédé de fabrication

(43) Veröffentlichungstag der Anmeldung: 23.01.1985
(73) Patentinhaber: König, Harry, D-6472 Altenstadt 2 (DE)
(72) Erfinder: König, Harry, D-6472 Altenstadt 2 (DE)
(74) Vertreter: Munderich, Paul

## Beschreibung

Die Erfindung betrifft ein Verfahren zur Herstellung eines Klapptisches oder einer klappbaren Sitzbank mit beidseitig im Endbereich ihrer Schmalseiten je einem wahlweise etwa senkrecht in Nutzungsstellung oder aber - parallel zur Ebene der Unterseite der Tisch- bzw. Bankplatte - in Stapelstellung verbringbar angeordneten verschwenkbaren Stützfuss, der jeweils durch eine mit ihm verbundene, verschwenkbare Stützstrebenkonstruktion in ein die eingestellte Stellung sicherndes Sperrelement einrastbar ist, wobei das Sperrelement in einem solchen Abstand von der Schwenkachse des Stützfusses an der Unterseite der Tisch- oder Bankplatte angeordnet ist, dass in Standstellung die Endbegrenzung der Stützstrebenkonstruktion und in Stapelstellung der Eingriffsteg des Stützfusses einrastbar ist.

Tische bzw. Bänke dieser Art sind seit langem bekannt und in vielen Gartenwirtschaften, auf Festplätzen, -wiesen oder dergleichen zu finden.

So sind z.B. durch die österreichische Patentschrift AT-B-345 504 Vorrichtungen bekanntgeworden, die zumindest in ihrer Funktion den nach den oben genannten Verfahren hergestellten Tischen und Bänken entsprechen.

Die Nachteile dieser bekannten Konzeptionen liegen einmal in der Vielteiligkeit der Stützfusskonstruktion und zum anderen in der aus Gewichtsgründen nicht einstellbaren befriedigenden Verwindungssteifigkeit.

Der Stützfuss ist eine Rahmenkonstruktion, die in ihrem zur Tischplatte gerichteten, schmalseitigen Bereich durch einen Kreuzverband ausgesteift und in ihrem Aufstandsbereich durch ein nach innen gebogenes, eine Fussleiste bildendes Profil abgeschlossen ist. Knapp unterhalb der Auskreuzung ist zwischen den mit ihrer offenen Seite zueinander gerichteten Winkelprofilen des Rahmens liegend an einer durch die gegenüberliegenden Schenkel führende Welle eine V-förmige Gabelstütze angeordnet, die in ihrem spitzen Bereich durch einen in ein an der Unterseite der Tisch- bzw. Bankplatte angeordnetes Spreizelement führbaren Rastbolzen verbunden ist.

An der Unterseite der Platte ist die den Stützfuss bildende Rahmenkonstruktion mit dieser- in der Regel über ein Zwischenglied verschwenkbar - angeordnet. Des weiteren ist an dem Stützfuss ein Eingriffsteil zu dessen Lagefixierung in Stapelstellung an der Platte ausgebildet.

Die das eigentliche Stützteil der den Stützfuss bildenden Konstruktion wird dabei - wie bereits den vorstehenden Ausführungen zu entnehmen ist-aus insgesamt fünf Einzelteilen, d.h. aus zwei, die seitliche Begrenzung bildenden Winkelprofilen, den beiden, einen Kreuzverband bildenden Flachprofilen sowie dem eine Fussleiste bildenden, zum Stützfussinnern gerichtet eingebogenen Flachprofil gebildet, wobei der Verbund dieser Teile in der Regel durch Schweissverbindungen hergestellt ist. Die Herstellung dieses aus einer Mehrzahl einzeln zu verbindenden Glieder zu bildenden Stützteiles des Stützfusses ist nicht nur zeitaufwendig, sondern auch statisch nicht befriedigend, da neben dem im Bereich des Anschlusses an die Tisch- bzw. Bankplatte liegenden Kreuzverbandes lediglich die aus einem Flachprofil gebildete Fussleiste im längeren, zur Aufstellebene gerichteten Teil des Rahmens eine nur unwesentliche Verstärkung gegen seitliche, insbesondere Stossbelastungen, geben kann.

Dies berücksichtigend ist es Aufgabe dieser Erfindung, ein Verfahren nach der eingangs gegebenen Definition zu nennen, bei dem die Stützfüsse, insbesondere das eigentliche Stützteil, bildenden Teile auf ein Minimum, bei gleichzeitiger Minderung des Arbeitsaufwandes, reduziert sind und das Stützteil den statischen Erfordernissen besser gerecht wird.

Die erfindungsgemässe Lösung dieser Aufgabe sieht vor, dass das Stützteil des Stützfusses aus einer rechteckigen Platine geschnitten wird, und anschliessend gleichzeitig oder schrittweise
a) mit mehreren, unterteilt oder gegliedert - hierbei einen parallel zu einer Schmalseite gerichteten Eingriffssteg bildend - Entlastungausnehmungen,
b) mit zwei an einer Schmalseite in gegenüberliegenden Eckbereichen rechtwinkligen, gleichdimensionierten Ausklinkungen,
c) mit einer an der gegenüber der die Ausklinkungen aufweisenden Schmalseite liegenden Schmalseite, parallel zu dieser, gebildeten Ausnehmung, beidseitig im Überstand gelochte Augen gleicher Dimensionierung aufweisend,
d) sowie etwa in Höhe des Eingriffssteges abstandsgleich zu den gelochten Augen mit zwei weiteren Auslochungen versehen wird, dass die Platine entlang der durch die Ausklinkungen lagemarkierten Biegekanten nach einer Richtung um 90° abgekantet wird, dass das Tragprofil für die Tisch- bzw. Bankplatte durch die Augen des Stützfusses reichende Schwenkbolzen mit dem Stützfuss schwenkbar verbunden wird und dass die Stützstrebe durch durch die Auslochungen des Stützfusses reichende Schwenkbolzen mit dem Stützfuss schwenkbar verbunden wird.

Dieses Verfahren zur Herstellung eines Stützteiles durch Einbringung von gewichtsentlastenden Ausschnitten sowie allen erforderlichen Ausklinkungen und Lochungen in eine rechtwinklige Platine durch ein einheitliches Schnittwerkzeug reduziert die Zahl der erforderlichen Einzelteile für das Stützteil von fünf Teilen auf einen Teil.

Die in Fortsetzung zu vollziehende Abkantung - die fallweise in Verbindung mit der später erwähnten Versickung von verbleibenden Stegen durchgeführt wird - versteift das Stützteil des Stützfusses in so erheblichem Masse, dass trotz eines in der Regel geringeren Gesamtgewichtes, eine wesentlich höhere Steifigkeit des Stützfusses insbesondere auch gegen seitliche Stossbelastungen gegeben ist. Selbstverständlich ist es in diesem Zusammenhang zweckmässig und die Festigkeit fördernd, wenn die rechtwinkligen Stosskanten der U-förmig umlaufenden Abgrenzstreifen verschweisst werden. Die gleichbleibende exakte Lochung der Gelenkwellen und die ebenfalls gleichbleibend exakte Abkantung ermöglicht es, auf durchgehende Tragwellen für den Anschluss der Stützstrebe und des Tragprofiles für die Tisch- bzw. Bankplatte zu verzichten und die Verbindung dieser Teile über einzelne Schwenkbolzen herzustellen.

Zum Abstand zwischen der Anlenkung des Stützfusses und dem Sperrelement, die beide an der Unterseite der Tisch- bzw. Bankplatte angeordnet sind, und zum Abstand der Anlenkung des Stützfusses und des an ihm ausgebildeten Eingriffsstegs sowie zur in die Ebene projektierten Länge bei winklig angestellten Stützstreben ist festzuhalten, dass der Abstand zwischen den das Tragprofil für die Befestigung der Tisch- oder Bankplatte vorgesehenen Augen und dem mit ihrer Unterseite verbundenen Sperrelement gleich dem Abstand zwischen den Augen und der Mittellinie des Eingriffssteges und gleich dem Längenmass der ebenen Projektion der winklig angestellten, in das Sperrelement eingreifenden Stützstrebe eingestellt wird.

Um die zur Unterseite gerichtete parallele Anlage des Stützfusses zu sichern, ist vorgesehen, dass der zur Fixierung des gegen die Tisch- bzw. Bankplatte geklappten Stützfusses vorgesehene Eingriffssteg etwa in Höhe und Richtung der Abkantungen der Platine ausgebogen wird.

Zur Herstellung der Stützstrebe ist zu bemerken, dass diese aus einem Flachprofil hergestellt wird, das in seinem mittleren Bereich in seiner Breite durch Ausklinkung in der Regel symmetrisch verengt wird und dessen Ecken in diesem mittleren Bereich angerundet werden, und dass die Stützstrebe zu einer zwischen den Abkantungen der Platine greifenden Gabel gebogen wird.

Zweckmässigerweise wird die gabelformaufweisende Stützstrebe so gebogen, dass dem mittleren Bereich sich senkrecht jeweils parallel versetzte durch eine winklig nach aussen gerichtete Stufe verbundenen Ebenen anschliessen.

Zur Ausbildung der Aufstandsfläche des Stützfusses wird vorgeschlagen, dass der entlang der Biegekante verlaufende abgekantete Streifen in Richtung einer ihm zugerichteten mittig zur Schmalseite angeordneten durch den abgekanteten Streifen begrenzte Ausnehmung eingebogen wird.

Durch diese Ausbildung wird erreicht, dass beidseitig an jeder Kante der aufstehenden Schmalseite eine separate Aufstandsfläche entsteht, die die wackelfreie Aufstellung der Tische bzw. Bänke erleichtert.

Wie bereits eingangs erwähnt, ist vorgesehen, dass die durch Ausnehmungen und Ausklinkungen reduzierte Fläche der Platine partiell mit Sikkungen versehen wird.

Durch diese Massnahme lassen sich höhere Festigkeitswerte bzw. ein geringeres Werkstoffgewicht einstellen.

Des weiteren ist vorgesehen, dass nach Auflagerung der rechteckigen Platine auf die Matritze einer Presse Ausnehmungen, Ausklinkungen und Lochungen hergestellt werden, und dass anschliessend die gelochte Platine durch einen den Verlauf der Sickungen mitbestimmenden Biegestempel für die endgültige Formgebung des Stützteiles des Stützfusses gemeinsam geformt wird.

Der Erfindungsgegenstand wird durch die zeichnerische Darstellung eines zusammenklappbaren Tisches in beispielsweiser Ausbildung näher erläutert.
Figur 1 zeigt die ebene, jedoch ausgeschnittene Platine.
Figur 2 zeigt den gekanteten und durch Einsikkungen verstärkten Stützfuss.
Figur 3 zeigt den Schnitt I-I aus Figur 2.
Figur 4 zeigt den Schnitt 11-11 in vergrösserter Darstellung zur Kenntlichmachung der Sickenausbildung.
Figur 5 zeigt den Stützfuss nach Figur 2, der durch ein verschwenkbar angeordnetes Tragprofil für die Tischplatte ergänzt ist. Des weiteren weist diese Abbildung die Anordnung der abstützenden Strebe aus.
Figur 6 zeigt Schnitt 111-111 aus Figur 5.
Figur 7 zeigt Schnitt IV-IV aus Figur 5 bei ausgeklapptem und durch die Strebe gesichertem Stützfuss.
Figur 8 zeigt die Stützstrebe in noch nicht gebogenem, mittig symmetrisch verengtem Rohzustand.

Die den Stützfuss bildende Platine 1 ist mit innenliegenden, zur Gewichtserleichterung angeordneten Ausnehmungen 2 versehen und weist an den unteren Ecken rechtswinklige Ausklinkungen 3 aus, deren Kanten den Verlauf der fortsetzenden Biegekanten 3.1 und 3.2 bestimmen. Eine weitere Ausklinkung 4 ist an der oberen Schmalseite der Platine 1 angeordnet, wobei die Tiefe dieser Ausklinkung die Höhe der hervorstehenden Augen 5 bestimmen, denen nach vollzogener Abkantung bzw. Biegung das Tragprofil 6 über Schwenkbolzen 7 verbunden ist. Das Tragprofil 6 ist ein beiderseitig an seinen Enden abgeschlossenes Winkelprofil, das mit der Tischplatte 16 verbunden ist. Zwei weitere, in den Längsrandbereichen angeordnete Lochungen 8 dienen zur verschwenkbaren Befestigung der später beschriebenen Stützstrebenkonstruktion durch die Schwenkbolzen 9. Um im Bereich hoher statischer Beanspruchung die Festigkeit des Stützfusses 10 zu verstärken, sind Einsickungen 11 vorgesehen, wobei die Gestaltung der Sicken 11, wie erwähnt, vergrössert durch Figur 4 dargestellt sind.

Die Stützstrebe 12 ist ein aus einem Flachprofil oder aus einem Blech angefertigtes Teil, das in seinem mittleren Bereich 13 in seiner Breite durch beidseitige Ausklinkungen symmetrisch verengt ist und dessen Ecken in diesem Bereich angerundet sind. Das Teil wird anschliessend gemäss der in Figur 5 dargestellten Projektion gebogen und ist bei aufgestelltem Tisch (gern. Figur 6) in ein Sperrelement 14 einrastbar. Bei gegen die Tischplatte 16 geklapptem Stützfuss 10 greift der Eingriffsteg 15 in das Sperrelement 14 ein, d.h., die ebene Projektion der winklig angestellten in das Sperrelement 14 greifenden Stützstrebe 12 weist die gleiche Länge auf wie der Abstand zwischen den Augen 5 und der Mittellinie der Stützstrebe 12.

Um ein vollständiges Beiklappen des Stützfusses 10 an die Unterseite der Tisch- bzw. Bankplatte zu ermöglichen, ist der die Fixierung bewirkende Eingriffsteg 15 etwa in Höhe und Richtung der seitlichen Abkantung der Platine 1 ausgebogen. Um die Standsicherheit zu erhöhen, ist der entlang der Biegekante 3.2 abgekantete Streifen 17 in Richtung einer ihm zugerichteten mittigen Ausnehmung 2 eingebogen, so dass beidseitig je eine separate Aufstandsfläche entsteht.

## Patentansprüche

1. Verfahren zur Herstellung eines Klapptisches oder einer klappbaren Sitzbank mit beidseitig im Endbereich ihrer Schmalseiten je einem wahlweise etwa senkrecht in Nutzungsstellung oder aber - parallel zur Ebene der Unterseite der Tisch- bzw. Bankplatte (16) - in Stapelstellung verbringbar angeordneten verschwenkbaren Stützfuss (10), der jeweils durch eine mit ihm verbundene, verschwenkbare Stützstrebenkonstruktion in ein die eingestellte Stellung sicherndes Sperrelement (14) einrastbar ist, wobei das Sperrelement (14) in einem solchen Abstand von der Schwenkachse des Stützfusses (10) an der Unterseite der Tisch- oder B.ankplatte (16) angeordnet ist, dass in Standstellung die Endbegrenzung der Stützstrebenkonstruktion und in Stapelstellung der Eingriffssteg des Stützfusses (10) einrastbar ist, dadurch gekennzeichnet, dass das Stützteil des Stützfusses (10) aus einer rechteckigen Platine (1) geschnitten wird und anschliessend gleichzeitig oder schrittweise
a) mit mehreren, unterteilt gegliederten - hierbei einen parallel zu einer Schmalseite gerichteten Eingriffssteg (15) bildend - Entlastungsausnehmungen (2),
b) mit zwei an einer Schmalseite in gegenüberliegenden Eckbereichen rechtwinkligen, gleichdimensionierten Ausklinkungen (3),
c) mit einer an der gegenüber der die Ausklinkungen (3) aufweisenden Schmalseite liegenden Schmalseite, parallel zu dieser, gebildete Ausnehmung (4), beidseitig im Überstand gelochte Augen (5) gleicher Dimensionierung aufweisend,
d) sowie etwa in Höhe des Eingriffssteges (15) abstandsgleich zu den gelochten Augen (5) mit zwei weiteren Auslochungen (8) versehen wird, dass die Platine (1) entlang der durch die Ausklinkungen (3) lagemarkierten Biegekanten (3.1 und 3.2) nach einer Richtung um 90° abgekantet wird, dass das Tragprofil (6) für die Tisch- bzw. Bankplatte (16) durch durch die Augen (5) des Stützfusses (10) reichende Schwenkbolzen (7) mit dem Stützfuss (10) schwenkbar verbunden wird, und dass die Stützstrebe (12) durch durch die Auslochungen (8) des Stützfusses (10) reichende Schwenkbolzen (9) mit dem Stützfuss (10) schwenkbar verbunden wird.

2. Verfahren nach Anspruch 1, dadurch gekennzeichnet, dass der Abstand zwischen den das Tragprofil (6) für die Befestigung der Tisch- oder Bankplatte vorgesehenen Augen (5) und dem mit ihrer Unterseite verbundenen Sperrelement (14) gleich dem Abstand zwischen den Augen (5) und der Mittellinie des Eingriffssteges (15) und gleich dem Längenmass der ebenen Projektion der winklig angestellten, in das Sperrelement (14) eingreifenden Stützstrebe (12) eingestellt wird.

3. Verfahren nach Anspruch 1 und 2, dadurch gekennzeichnet, dass der zur Fixierung des gegen die Tisch- bzw. Bankplatte (16) geklappten Stützfusses (10) vorgesehene Eingriffsteg (15) etwa in Höhe und Richtung der Abkantungen der Platine (1) ausgebogen wird.

4. Verfahren nach Anspruch 1 und 2, dadurch gekennzeichnet, dass die Stützstrebe (12) aus einem Flachprofil hergestellt wird, das in seinem mittleren Bereich (13) in seiner Breite durch Ausklinkung in der Regel symmetrisch verengt wird und dessen Ecken in diesem mittleren Bereich (13) angerundet werden, und dass die Stützstrebe (12) zu einer zwischen den Abkantungen der Platine (1) greifenden Gabel gebogen wird.

5. Verfahren nach Anspruch 4, dadurch gekennzeichnet, dass sich dem mittleren Bereich (13) senkrecht jeweils parallel versetzte, durch eine winklig nach aussen gerichtete Stufe verbundene Ebenen anschliessen.

6. Verfahren nach Anspruch 1 bis 3, dadurch gekennzeichnet, dass der entlang der Biegekante (3.2) verlaufende, abgekantete Streifen (17) in Richtung einer ihm zugerichteten, mittig zur Schmalseite angeordneten, durch den abgekanteten Streifen begrenzten Ausnehmung (2) eingebogen wird.

7. Verfahren nach Anspruch 1, dadurch gekennzeichnet, dass die durch Ausnehmungen (2) und Ausklinkungen (3 und 4) reduzierte Fläche der Platine (1) partiell mit Sickungen (11) versehen wird.

8. Verfahren nach Anspruch 1 bis 3 und 7, dadurch gekennzeichnet, dass nach Auflagerung der rechteckigen Platine (1 ) auf die Matritze einer Presse Ausnehmungen, Ausklinkungen und Lochungen (2/3, 4/5 und 8) hergestellt werden, und dass anschliessend die gelochte Platine (1 ) durch einen den Verlauf der Sickungen (11) mitbestimmenden Biegestempel für die endgültige Formgebung des Stützteiles des Stützfusses (10) gemeinsam geformt wird.

## Revendications

1. Procédé de fabrication d'une table ou d'un banc repliable, comportant à chaque côté dans la région d'extrémité de ses petits côtés un bras-support (10) articulé susceptible d'être pris sélectivement dans une position d'usage à peu près vertical ou dans la position d'empilement parallèle au plan de la face inférieure de la plaque (16) de table ou de banc, le bras-support (10) chaque fois par une construction de pilier pivotante et reliée au dernier étant encliquetable dans un élément d'arrêt (14) à blocquer la position ajustée, l'élément d'arrêt (14) êtant disposé à une distance de l'axe pivotant de bras-support (10) à la face inférieure de la plaque (16) de table ou banc tellement que dans la position d'usage la délimitation de la construction de pilier, et dans la position d'empilement, l'entroise d'engrènement du bras-support (10) est encliquetable, caractérisé en ce que l'élément d'appui du bras-support (10) est coupé d'une disque (1 ) rectangulaire et ensuite est prévu en même temps ou par étapes,
a) de plusieurs rainures (2) de soulagement groupées de manière subdivisée en formant une entretoise d'engrènement (15) dirigée en parallèle à un petit côté,
b) de deux encoches (3) rectangulaires de même dimension, disposées à un petit côté dans des régions cornières opposées,
c) d'une rainure (4) disposée à un petit côté opposé le petit côté comportant les encloches (3), en parallèle au dernier, la rainure comportant, a chaque côté porte-à faux, des bouches (5) perforées de même dimension,
d) et de deux autres perforations (8) disposées à peu près au niveau de l'entretoise d'engrènement (15) à la même distance aux bouches (5), que la disque (1 ) le long des arêtes de pliage (3.1 et 3.2) marquées en position par les encloches (3), vers une direction, est pliée par 90°, que le profil d'appui (6) pour la plaque (16) de table et de banc est pivotablement relié au bras-support (10) par des chevilles (7) pivotantes s'étendant à travers des bouches (5) du bras-support (10), que le pilier (12) est pivotablement relié au bras-support (10) par l'intermédiaire des chevilles pivotantes (9) s'étendant à travers des perforations (8) du bras-support (10).

2. Procédé selon la revendication 1, caractérisé en ce que la distance entre les bouches (5) reliant le profil d'appui (6) pour fixer la plaque de table et de banc et l'élément à bloquer (14) relié à la face inférieure desquelles est ajustée à correspondre à la distance entre les bouches (5) et la ligne centrale de l'entroise d'engrènement (15) et à la longueur de la projection plane du pilier (12) angulaire s'engrènant l'élément d'arrêt (14).

3. Procédé selon les revendications 1 et 2, caractérisé en ce que l'entretoise d'engrènement (15) prévue pour fixer le bras-support (10) replié contre la plaque (16) de table et de banc est pliée en dehors à peu près au niveau et dans la direction des repliages de la disque(l).

4. Procédé selon les revendications 1 et 2, caractérisé en ce que le pilier (12) est formé d'un profil plat normalement symmétriquement rétréci en largeur dans sa région centrale par entaille, et dont les arêtes dans cette région centrale (13) sont arrondies, et que le pilier (12) est plié à une fourche s'engrènant entre les repliages de la disque (1).

5. Procédé selon la revendication 4, caractérisé en ce que le région centrale (13) est chaque fois suivie par des plans verticaux déplacés en parallèle et reliés par un échelon dirigé vers l'extérieur de manière angulaire.

6. Procédé selon les revendications 1 à 3, caractérisé en ce que la bande (17) repliée et s'étendant le long de l'arête de pliage (3.2) est pliée en interieur vers une rainure (2) dirigée vers la bande et disposée centriquement au petit côté et delimi- tée par la bande repliée.

7. Procédé selon la revendication 1, caractérisé en ce que la surface de la disque (1 ) réduite par des rainures (2) et des entailles (3 et 4) partiellement est prévue de moulures (11).

8. Procédé selon les revendications 1 à 3 et 7, caractérisé en ce qu'après le montage de la disque (1 ) rectangulaire sur la matrice d'une presse, des rainures, des entailles et des perforations (2/3, 4/5 et 8 vont à fabriquées, et qu'en suite la disque (1 ) perforée est formée en commun par l'intermédiaire d'une étampe de pliage déterminant l'allure des moulures (11 ) pour le façonnage d'élément d'appui du bras-support (10).

## Claims

1. A method of manufacturing a foldable and stackable table and bench, respectively comprising one swivable support base (10) provided on either side in the end area of the narrow sides thereof and selectively placeable into an approximately vertical position of use or into a stacking position in parallel to the plane of the bottom side of the table or bench plate (16), with the support base (10), by a swivable back-up brace construction connected thereto being respectively engageable with a locking element (14) locking the position as adjusted, with the locking element (14) being disposed at a space from the swivel axis of the support base (10) on the lower side of the table or bench plate (16) such that, in the upright position, the delimitation of the back-up brace construction is engageable, and, in the stacking position, the engageable bridge of the support base (10) is engageable, characterized in that the back-up member of the support base (10) is cut from a rectangular sheet bar (1) and, subsequently, is provided simultaneously or stepwise
a) with a plurality of subdividedly grouped relieving recesses (2) thereby forming an engageable bridge (15) directed in parallel to one narrow side,
b) with two rectangular equi-dimensioned notches (3) disposed on a narrow side in opposite corner areas,
c) with a recess (4) formed on a narrow side disposed opposite the narrow side comprising the notches (3) and in parallel thereto, with the recess (4) comprising equi-dimensioned lugs (5) perforated on either side in overstand, and
d) with two further perforations (8) disposed approximately at the level of the engageable bridge (15) equidistantly from the perforated lugs (5) that the sheet bar (1) along the bending edges (3.1 and 3.2) position-marked by the notches (3), is bevelled by 90° in one direction, that the supporting profile (6) for the table or bench plate (16) by swivel bolts (7) extending through the lugs (5) of the support base (10) is swivably connected to the supporting base (10), and that the supporting brace (12) through swivel bolts (9) extending through the perforations (8) of the support base (10) are swivably connected to the support base (10).

2. A method according to claim 1, characterized in that the distance between the lugs (5) connecting the supporting profile (6) for fixing the table or bench plate, and the locking element (14) connected to the bottom side thereof, is adjusted to correspond to the distance between the lugs (5) and the center line of the engageable bridge (15) and to the length of the planar projection of the angularly disposed supporting brace (12) engaging the locking element (14).

3. A method according to claims 1 and 2, characterized in that the engageable bridge (15) provided for fixing the supporting base (10) folded against the table and bench plate (16) is bent outwardly approximately at the level and in the direction of the bevels of the sheet bar (1 ) .

4. A method according to claims 1 and 2, characterized in that the supporting brace (12) is formed from a flat profile which, in the central area (13) thereof, as a rule, is symmetrically constricted in width by a notching and the corners thereof, in that central area, are rounded off, and that the supporting brace (12) is bent to form a fork engaging between the bevels of the sheet bar (1 ).

5. A method according to claim 4, characterized in that the central area (13) is joined by planes extending vertically in respectively parallel relationship and being connected by a step directed angularly outwardly.

6. A method according to claims 1 to 3, characterized in that the bevelled strip (17) extending along the bending edge (3.2) is bent inwardly toward a recess (2) disposed centrally of the narrow side and confined by the bevelled strip.

7. A method according to claim 1, characterized in that the surface of the sheet bar (1) reduced by recesses (2) and notchings (3 and 4), in part, is provided with beads (11).

8. A method according to claims 1 to 3 and 7, characterized in that after mounting of the rectangular sheet bar (1) onto the matrix of a press, recesses, notchings and perforations (2/3, 4/5 and 8) are performed and that, subsequently, the perforated sheet bar (1) is jointly formed by a bending die for the final shaping of the back-up member of the support base (10), determining the pattern of the beads (11).
